# EUROPÄISCHE PATENTSCHRIFT

(11) **EP 1 900 590 B1**
(45) Veröffentlichungstag und Bekanntmachung des Hinweises auf die Patenterteilung: **09.06.2010**
(21) Anmeldenummer: 07016956.0
(22) Anmeldetag: 30.08.2007
(51) Int. Cl.: B61C 5/00, B60K 5/08, B61C 9/16

(54) **Energieversorgungssystem einer Diesellokomotive**
Power supply system for a diesel locomotive
Système d'alimentation en énergie d'une locomotive diesel

(30) Priorität: 14.09.2006 DE 102006043927
(43) Veröffentlichungstag der Anmeldung: 19.03.2008
(73) Patentinhaber: Voith Turbo Lokomotivtechnik GmbH & Co.KG, 24106 Kiel (DE)
(72) Erfinder: Eggers, Detlef, 24161 Altenholz (DE); Rathje, Claus, 24214 Gettorf (DE); Krumbeck, Jürgen, 24229 Dänischenhagen (DE)
(74) Vertreter: Weitzel, Wolfgang

(56) Entgegenhaltungen:
- BE-A- 634 475
- DE-A1- 1 455 052
- DE-A1- 10 129 488
- DE-B- 1 166 239
- GB-A- 2 116 657

## Beschreibung

Die Erfindung betrifft eine Lokomotive mit einem Dieselmotor als Antrieb, ferner mit einem Energieversorgungssystem.

Lokomotiven verfügen als Antriebseinheit über einen Motor, im vorliegenden Falle über einen Dieselmotor mit einem Getriebe. Auf der Lokomotive befinden sich zahlreiche Energieverbraucher, vor allem Verbraucher elektrischer Energie, aber auch Energie in Form von Druckluft oder Hydraulik.

Im vorliegenden Falle geht es vor allem um Verbraucher elektrischer Energie. Hierzu gehören zum Beispiel die Ladegeräte für das 24 V-Bordstromnetz. Dies Ladegeräte werden normalerweise mit 400 V betrieben. Ferner gehören Klima- oder Heizungsanlagen zu den Verbrauchern, eingeschlossen Heizeinrichtungen zum Warmhalten des Kühlwassers und zum Begünstigen des Startens des Dieselmotors, und nicht zuletzt elektrische Lampen. Alle diese Verbraucher elektrischer Energie werden von einem Generator gespeist, der seinerseits vom Dieselmotor angetrieben wird.

Während einer Betriebspause möchte man den Dieselmotor nach Möglichkeit abschalten und auf ein externes Stromnetz zurückgreifen. Steht ein solches Netz nicht zur Verfügung, so kann der Dieselmotor entweder nicht abgestellt werden, oder es müssen funktionale Einschränkungen akzeptiert werden, was Nachteile haben kann.

DE 1 455 052 beschreibt eine Antriebsanlage für ein Schlenenfahrzeug mit einem Hauptdieselmotor und einem Hilfsdieselmotor zum Antreiben eines Generators. Dabei ist zwischen dem Hauptdieselmotor und dem Generator sowie dem Hilfadieselmotor und dem Generator jeweils eine Kupplung vorgesehen, mittels welcher der jeweilige Motor zur Energieversorgung mit dem Generator in Triebverbindung bringbar ist.

Weitere derartige Lokomotiven werden in der FR 6 344 75 und DE 1 166 239 beschrieben.

Der Erfindung liegt die Aufgabe zugrunde, das Energieversorgungssystem einer von einem Dieselmotor angetriebenen Lokomotive derart zu gestalten, dass bei geringem Investitions- und Betriebsaufwand die notwendige Versorgung der Verbraucher mit elektrischer Energie auch während einer Betriebspause gewährleistet ist.

Diese Aufgabe wird durch die Merkmale von Anspruch 1 gelöst.

Der Kerngedanke der Erfindung besteht demgemäß darin, einen Hilfsantrieb vorzusehen, der eine wesentlich geringere Leistung als der Hauptantrieb aufweist, und zwar entsprechend dem Energiebedarf der genannten Verbraucher. Beide Antriebe - Hauptantrieb und Hilfsantrieb - treiben wahlweise den genannten Generator an, der der einzige Generator der ganzen Anlage ist. Das Bordstromnetz wird somit zu jedem Zeitpunkt mit elektrischer Energie versorgt, sowohl beim Betrieb des Hauptantriebes als auch bei abgeschaltetem Hauptantrieb. Der erfindungsgemäße Hilfsantrieb braucht naturgemäß nur eine geringe Leistung zu besitzen. Diese liegt in der Größenordnung von einem Hundertstel der Leistung des Hauptantriebes. So kann der Haupt-Dieselmotor beispielsweise eine Leistung von 3600 kW haben, der Hilfs-Dieselmotor aber eine Leistung von nur 35 kW. Der Investitionsaufwand ist gering, da der Hilfsdiesel entsprechend klein und kostengünstig ist. Es wird nur ein einziger Generator benötigt, nämlich der bereits vorhandene.

Der entscheidende Vorteil der Erfindung liegt darin, dass in den Betriebspausen der Hauptantrieb nicht laufen muss, sondern nur der Hilfsantrieb. Der Energieverbrauch ist demgemäß gering. Er liegt - auf die Betriebspausen bezogen - bei einem Hundertstel einer konventionellen Lokomotive. Der Hilfsantrieb mit einem Hilfs-Dieselmotor kann vergleichsweise leistungsschwach dimensioniert sein. Er muss gerade so viel Leistung aufbringen, wie die elektrische Energieversorgung erfordert.

Ein weiterer Vorteil liegt darin, dass der teure Hauptantrieb wesentlich weniger Betriebsstunden laufen muss, und dass deshalb auch der Verschleiß und die Folgekosten durch die Erfindung drastisch verringert werden.

Ein weiterer Vorteil liegt darin, dass während der Betriebspausen die Geräuschbelästigung durch den Hauptantrieb entfällt.

Ein weiterer Vorteil liegt in der Unabhängigkeit von externer Energieversorgung.

Ein weiterer Vorteil liegt darin, dass ein besonderer Antrieb für den Hilfsbetriebe-Generator zur Steigerung der Fahrzeugzuverlässigkeit entbehrlich ist.

Die Triebverbindung zwischen Hauptantrieb und Generator kann auf mechanische Weise hergestellt werden, aber auch auf hydraulische Weise. Gleiches gilt für die Triebverbindung zwischen dem Hilfsantrieb und dem Generator. Dies hat den Vorteil, dass der Konstrukteur bei der räumlichen Zuordnung von Hauptantrieb und Generator praktisch unabhängig ist. Die Energieübertragung erfolgt über Hydraulikleitungen, so dass der Generator praktisch an jeder beliebigen Stelle in der Lokomotive angeordnet werden kann.

Da der Hilfsantrieb relativ klein ist, lässt er sich in aller Regel in der Nähe des Generators anordnen, was eine mechanische Drehmomentübertragung ermöglicht.

Die Lokomotive kann somit mit einer hydraulischen Anlage ausgerüstet werden. Hierzu gehört eine Hydraulikpumpe, die mit dem Dieselmotor in Triebverbindung steht, sowie ein der Hydraulikpumpe nachgeschalteter Hydraulikmotor. Ferner wird ein Hilfs-Dieselmotor vorgesehen.

Der elektrische Generator wird zwischen den Hydraulikmotor und den Hilfs-Dieselmotor geschaltet, und zwar derart, dass er wahlweise vom Haupt-Dieselmotor - über die Hydraulikpumpe und den Hydraulikmotor - oder über den Hilfs-Dieselmotor antreibbar ist.

Der Generator ist dabei an- und abkuppelbar, einmal in Bezug auf den Hydraulikmotor, und zum anderen in Bezug auf den Hilfs-Dieselmotor. Zum an- und abkuppeln können Fliehkraftkupplungen vorgesehen werden, aber auch andere Kupplungen, zum Beispiel hydrodynamische Kupplungen, die nach dem Föttinger-Prinzip arbeiten.

Der Hilfs-Dieselmotor kann mit Nennleistung betrieben werden, und somit bei maximalem Wirkungsgrad.

Die Erfindung ist anhand der Zeichnung näher erläutert. Die Zeichnung enthält ein Blockschaltbild, das die Antriebseinheit darstellt, ferner das Hilfsaggregat mit dem Hilfs-Dieselmotor sowie alle Zubehöreinrichtungen wie die genannten hydraulischen Maschinen.

Im einzelnen erkennt man folgendes:

Die Haupt-Antriebseinheit 1 umfasst einen Dieselmotor mit Getriebe. An die Haupt-Antriebseinheit 1 sind vier Hydraulikpumpen 2, 3, 4, 5 angeschlossen. Diese vier Hydraulikpumpen sind von der Haupt-Antriebseinheit 1 antreibbar.

Maßgeblich für die Erfindung ist die Hydraulikpumpe 5. Diese steht über eine Druckmediumleitung 6 mit einem Hydraulikmotor 7 in Triebverbindung.

Dem Hydraulikmotor ist eine erste Kupplung 8 nachgeschaltet, sodann ein Generator 9, und sodann eine zweite Kupplung 10.

Ein Hilfs-Dieselmotor 11 ist mit dem Generator 9 über die zweite Kupplung 10 in Triebverbindung bringbar.

Es kann wahlweise eine Triebverbindung hergestellt werden zwischen der Haupt-Antriebseinheit 1 und dem Generator 9, oder dem Hilfs-Dieselmotor 11 und dem Generator 9. Ob das eine oder das andere geschieht, hängt vom Kupplungszustand der beiden Kupplungen 8 und 10 ab.

Die Anlage arbeitet wie folgt:

Bei betriebsbereiter Lokomotive läuft die Haupt-Antriebseinheit 1 um. Sie treibt die Hydraulikpumpe 5 an. Diese fördert ein Druckmedium in Druckmediumleitung 6 zum Hydraulikmotor 7. Hydraulikmotor 7 wird demgemäß vom Volumenstrom des Hydraulikmediums angetrieben. Die erste Kupplung 8 ist geschlossen und überträgt daher Drehmoment auf den Generator 9. Dieser erzeugt elektrische Energie, die in das 400 V-Bordnetz der Lokomotive eingespeist wird. Damit werden alle elektrischen 400 V-Verbraucher versorgt. Im vorliegenden Falle sind dies u. a. ein Batterieladegerät 12, ein Startluftkompressor 14, ein Motorraumlüfter 15, eine FS-Heizung 16, ein Klimakompressor 17, eine Scheibenheizung 18, sowie weitere Verbraucher 19. Weitere Verbraucher sind denkbar.

Es ist auch eine Fremdeinspeisung 20 möglich. In diesem Falle sind Hauptdiesel und Hilfsdiesel abgeschaltet. Die Kupplungen sind geöffnet. Die Lokomotive wird somit ausschließlich über das externe Netz versorgt.

Somit stehen die drei Möglichkeiten der Versorgung mit elektrischer Energie mit 400 V:
a) Der Hauptdiesel wird über den Generator versorgt, oder
b) der Hilfsdiesel wird über den Generator versorgt, oder
c) es erfolgt eine Versorgung über das externe Netzt, somit "aus der Steckdose".

Der Betrieb der Lokomotive lässt sich somit sehr variabel gestalten.

Wird die Haupt-Antriebseinheit 1 in einer Betriebspause abgestellt, so wird auch die Hydraulikpumpe 5 nicht angetrieben. Demgemäß steht auch der Hydraulikmotor 7 still. Die erste Kupplung 8 ist offen. Generator 9 steht somit mit der Haupt-Antriebseinheit 1 nicht in Triebverbindung.

Stattdessen läuft der Hilfs-Dieselmotor 11 um. Er treibt die zweite Kupplung 10 an, und damit den Generator 9.

Der Hilfs-Dieselmotor 11 kann auf zwei Arten betrieben werden, nämlich im Automatikbetrieb sowie im manuellen Betrieb.

Bei Automatikbetrieb startet der Hilfs-Dieselmotor 11 nur dann, wenn elektrische Verbraucher dies erforderlich machen und ein entsprechendes Signal an eine Starteinrichtung des Hilfs-Dieselmotors 11 abgeben. Wird beispielsweise von einem Sensor erfasst, dass die Bordnetzbatterien 13 geladen werden müssen, so wird der Starteinrichtung ein Signal eingespeist, das den Hilfs-Dieselmotor 11 anwirft. Nunmehr läuft auch Generator 9 um und versorgt das Ladegerät mit elektrischer Energie mit einer Spannung von 400 V. Ein weiterer Auslöser für das Starten des Hilfs-Dieselmotors 11 könnte ein Unterschreiten des Mindestdruckes im Luftvorrat einer Luftstartanlage sein. In diesem Falle springt wiederum der Hilfs-Dieselmotor 11 an und versorgt den Kompressor der Startluftanlage mit elektrischer Energie.

Beim manuellen Betrieb kann der Hilfs-Dieselmotor 11 über einen Schalter im Führerhaus dauerhaft ein- oder ausgeschaltet werden. Ein dauerhaftes Ausschalten kann beispielsweise dann erwünscht sein, wenn die Lokomotive über Nacht in der Nähe eines Wohngebietes abgestellt ist.

Welche Betriebsart gewählt wird, entscheidet der Lokführer.

Für die beiden Kupplungen 8, 10 kommen alle denkbaren Bauarten in Betracht, beispielsweise Magnetkupplungen, Überholkupplungen, Fliehkraftkupplungen, gesteuerte Kupplungen. Es muss nur sichergestellt sein, dass stets nur eine der beiden Kupplungen geschlossen ist, so dass niemals beide Antriebe, nämlich die Haupt-Antriebseinheit 1 und der Hilfs-Dieselmotor 11, gleichzeitig Drehmoment an den Generator 9 abgeben.

Das Diagramm zeigt noch die folgenden weiteren Einzelheiten der Anlage. So treiben die beiden Hydraulikpumpen 2 und 3 Hydraulikmotoren 30, 31, 32 von Kühlerlüftern an. Die Hydraulikpumpe 4 treibt einen Motor 34 an, der eine Kühlwasserpumpe 35 betreibt. Er kann weiter einen Motor 36 für einen Kompressor 37 antreiben.

### Bezugszeichenliste

- 1: Haupt-Antriebseinheit
- 2: Hydraulikpumpe
- 3: Hydraulikpumpe
- 4: Hydraulikpumpe
- 5: Hydraulikpumpe
- 6: Druckmediumleitung
- 7: Hydraulikmotor
- 8: erste Kupplung
- 9: Generator
- 10: zweite Kupplung
- 11: Hilfs-Dieselmotor
- 12: Batterieladegerät
- 13: Bordnetzbatterien
- 14: Startluftkompressor
- 15: Motorraumlüfter
- 16: FS-Heizung
- 17: Klimakompressor
- 18: Scheibenheizung
- 19: weiterer Verbraucher
- 20: Fremdeinspeisung
- 30: Hydraulikmotor
- 31: Hydraulikmotor
- 32: Hydraulikmotor
- 34: Motor
- 35: Kühlwasserpumpe
- 36: Motor
- 37: Bremsluftkompressor

## Patentansprüche

1. Lokomotive mit einer Haupt-Antriebseinheit (1), die einen Dieselmotor umfasst;
1.1 mit einer Anzahl von Verbrauchern (12 bis 19) elektrischer Energie;
1.2 mit einem von der Haupt-Antriebseinheit (1) angetriebenen Generator (9) zum Erzeugen elektrischer Energie für die Verbraucher (12 bis 19);
1.3 mit einem Hilfsdieselmotor (11);
1.4 es sind zwei Kupplungen (8, 10) vorgesehen, die dem Generator (9) unmittelbar vorgeschaltet sind, und deren eine sich in der Triebverbindung zwischen der Haupt-Antriebseinheit (1) und dem Generator (9) befindet und deren andere in der Triebverbindung zwischen dem Hilfsdieselmotor (11) und dem Generator (9); wobei
1.5 die beiden Kupplungen (8, 10) derart ausgebildet sind, dass stets nur eine der beiden Kupplungen (8, 10) geschlossen ist, um wahlweise Drehmoment von der Haupt-Antriebseinheit (1) oder von dem Hilfsdieselmotor (11) zur Energieversorgung der Verbraucher (12 bis 19) an den Generator (9) abzugeben; und
1.6 der Hilfsdieselmotor (11) in den Betriebspausen der Haupt-Antriebseinheit (1) mit dem Generator (9) in Triebverbindung bringbar ist, sodass nur der Hilfsdieselmotor (11) zur Energieversorgung der Verbraucher (12 bis 19) läuft; wobei
1,7 der Hilfsdieselmotor (11) in seiner Leistung so dimensioniert ist, dass diese dem Energiebedarf der Verbraucher (12 bis 19) in den Betriebspausen entspricht.

2. Lokomotive nach Anspruch 1, **dadurch gekennzeichnet, dass** zum Übertragen von Drehmoment von der Haupt-Antriebseinheit (1) zum Generator (9) eine hydraulische Drehmoment-Übertragungseinrichtung vorgesehen ist, umfassend eine Hydraulikpumpe (5), eine Druckmedlumleitung (6) sowie einen Hydraulikmotor (7).

3. Verfahren zum Betreiben einer Lokomotive gemäß einem der Ansprüche 1 oder 2, **dadurch gekennzeichnet, dass** der Generator (5) zur Energieversorgung der elektrischen Verbraucher (12 bis 19) wahlweise von der Haupt-Antriebseinheit (1) oder dem Hilfsdieselmotor (11) angetrieben wird, indem stets eine der beiden Kupplungen (9, 10) geschlossen wird; und
3.1 in den Betriebspausen der Haupt-Antriebseinheit (1) nur der Hilfsdieselmotor (11) zur Energieversorgung der elektrischen Verbraucher (12 bis 19) herangezogen wird; und
3.2 in den Betriebspausen der Haupt-Antriebseinheit (1) und des Hilfsdieselmotors (11) die Energieversorgung der elektrischen Verbraucher (12 bis 19) über ein externes Netz erfolgt.

4. Verfahren gemäß Anspruch 3, **dadurch gekennzeichnet, dass** der Hilfsdieselmotor (11) in einem Automatikbetrieb dann automatisch anspringt, wenn ein entsprechendes, von einem Sensor erfasstes Signal an eine Starteinrichtung abgegeben wird.

5. Verfahren gemäß Anspruch 4, **dadurch gekennzeichnet, dass** der Hilfsdieselmotor (11) automatisch anspringt, wenn Bordnetzbatterlen der Lokomotive geladen werden müssen.

6. Verfahren gemäß Anspruch 4 oder 5, **dadurch gekennzeichnet, dass** der Hilfsdieselmotor (11) automatisch anspringt, wenn ein Unterschreiten eines Mindestdruckes im Luftvorrat einer Luftstarteranlage der Lokomotive festgestellt wird.

## Claims

1. A locomotive, comprising a main drive unit (1) with a diesel engine;
1.1 a plurality of consumers (12 to 19) of electric power;
1.2 a generator (9) driven by the main drive unit (1) for generating electric power for the consumers (12 to 19);
1.3 an auxiliary diesel engine (11);
1.4 two couplings (8, 10) are provided which are connected directly upstream of the generator (9) and one of which is disposed in the drive connection between the main drive unit (1) and the generator (9) and the other is disposed in the drive connection between the auxiliary diesel engine (11) and the generator (9), with
1.5 the two couplings (8, 10) being arranged in such a way that only one of the two couplings (8, 10) is closed in order to optionally supply torque from the main drive unit (1) or from the auxiliary diesel engine (11) to the generator (9) for power supply of the consumers (12 to 19), and
1.6 the auxiliary diesel engine (11) can be brought into drive connection with the generator (9) during breaks in operation of the main drive unit (1), so that only the auxiliary diesel engine (11) will run for power supply of the consumers (12 to 19), with
1.7 the auxiliary diesel engine (11) being dimensioned in its output in such a way that it corresponds to the power requirements of the consumers (12 to 19) in the breaks in operation.

2. A locomotive according to claim 1, **characterized in that** for transferring torque from the main drive unit (1) to the generator (9) a hydraulic torque transfer device is provided, comprising a hydraulic pump (5), a pressure medium line (6) and a hydraulic motor (7).

3. A method for operating a locomotive according to one of the claims 1 or 2, **characterized in that** the generator (9) is driven optionally by the main drive unit (1) or the auxiliary diesel engine (11) for the power supply of the electric consumers (12 to 19) **in that** always one of the two couplings (9, 10) is closed, and
3.1 only the auxiliary diesel engine (11) is used for the power supply of the electric consumers (12 to 19) in the breaks in operation of the main drive unit (1), and
3.2 the power supply of the electric consumers (12 to 19) occurs via an external network in the breaks in operation of the main drive unit (1) and the auxiliary diesel engine (11).

4. A method according to claim 3, **characterized in that** the auxiliary diesel engine (11) will automatically start up in automatic operation when a respective signal, which is detected by a sensor, is sent to a starter device.

5. A method according to claim 4, **characterized in that** the auxiliary diesel engine (11) will start automatically when service batteries of the locomotive need to be charged.

6. A method according to claim 4 or 5, **characterized in that** the auxiliary diesel engine (11) will start automatically when the pressure drops beneath a minimum pressure in the air supply of an air starter system of the locomotive.

## Revendications

1. Locomotive avec une unité de traction principale (1) comprenant un moteur diesel ;
1.1 avec un certain nombre de consommateurs d'énergie électrique (12 à 19) ;
1.2 avec un générateur (9) entraîné par l'unité de traction principale (1) pour générer de l'énergie électrique pour les consommateurs (12 à 19) ;
1.3 avec un moteur diesel auxiliaire (11) ;
1.4 deux accouplements (8, 10) sont prévus immédiatement en amont du générateur (9), dont l'un se trouve dans la liaison motrice entre l'unité de traction principale (1) et le générateur (9) et l'autre dans la liaison motrice entre le moteur diesel auxiliaire (11) et le générateur (9) ; dans laquelle
1.5 les deux accouplements (8, 10) sont conformés de telle façon qu'un seul des deux accouplements (8, 10) à la fois est fermé afin de transmettre sélectivement le couple de l'unité de traction principale (1) ou du moteur diesel auxiliaire (11) au générateur (9) pour l'alimentation en énergie des consommateurs (12 à 19), et
1.6 le moteur diesel auxiliaire (11) peut, pendant les pauses de fonctionnement de l'unité de traction principale (1), être mis en liaison motrice avec le générateur (9) afin que seul le moteur diesel auxiliaire (11) fonctionne pour alimenter les consommateurs (12 à 19) en énergie ;
1.7 le moteur diesel auxiliaire (11) étant dimensionné pour avoir une puissance correspondant à la consommation d'énergie des consommateurs (12 à 19) pendant les pauses de fonctionnement.

2. Locomotive selon la revendication 1, **caractérisée en ce que** pour transmettre le couple de l'unité de traction principale (1) au générateur (9), il est prévu un dispositif hydraulique de transmission du couple comprenant une pompe hydraulique (5), une conduite de fluide sous pression (6) et un moteur hydraulique (7).

3. Procédé pour l'exploitation d'une locomotive selon l'une des revendications 1 ou 2, **caractérisé en ce que** le générateur (9) peut être sélectivement entraîné, pour l'alimentation en énergie des consommateurs électriques (12 à 19), par l'unité de traction principale (1) ou le moteur diesel auxiliaire (11) par le fait que l'un des deux accouplements (9, 10) est toujours fermé ; et
3.1 pendant les pauses de fonctionnement de l'unité de traction principale (1), seul le moteur diesel auxiliaire (11) est utilisé pour l'alimentation en énergie des consommateurs électriques (12 à 19) ; et
3.2 pendant les pauses de fonctionnement de l'unité de traction principale (1) et du moteur diesel auxiliaire (11), l'alimentation en énergie des consommateurs électriques (12 à 19) est assurée par un réseau externe.

4. Procédé selon la revendication 3, **caractérisé en ce que** le moteur diesel auxiliaire (11) démarre automatiquement dans un mode automatique quand un signal correspondant capté par un capteur est transmis à une installation de démarrage.

5. Procédé selon la revendication 4, **caractérisé en ce que** le diesel auxiliaire (11) démarre automatiquement quand les batteries du réseau de bord de la locomotive doivent être chargées.

6. Procédé selon la revendication 4 ou 5, **caractérisé en ce que** le moteur diesel auxiliaire (11) démarre automatiquement quand une pression inférieure à une pression minimum est constatée dans le réservoir d'air d'une installation de démarrage pneumatique de la locomotive.
